# EUROPÄISCHE PATENTSCHRIFT

(11) **EP 2 416 072 B1**
(45) Veröffentlichungstag und Bekanntmachung des Hinweises auf die Patenterteilung: **11.09.2019**
(21) Anmeldenummer: 11174503.0
(22) Anmeldetag: 19.07.2011
(51) Int. Cl.: F24C 15/04, F24C 15/00, F24C 15/20

(54) **BACKOFEN**
BAKING OVEN
FOUR DE CUISSON

(30) Priorität: 03.08.2010 DE 102010038806
(43) Veröffentlichungstag der Anmeldung: 08.02.2012
(73) Patentinhaber: BSH Hausgeräte GmbH, 81739 München (DE)
(72) Erfinder: Lappat, Hans, 84518 Garching a.d. Alz (DE); Rosenbauer, Jörg, 83365 Nußdorf (DE); Schwoshuber, Rainer, 84518 Garching a.d. Alz (DE); Sojer, Stefan, 84558 Kirchweidach (DE); Thaller, Christine, 83329 Waging (DE)

(56) Entgegenhaltungen:
- EP-A1- 0 209 115
- EP-A1- 0 752 561
- EP-A1- 1 653 156
- EP-A2- 0 947 776
- DE-A1-102006 010 177
- DE-A1-102006 042 173
- FR-A1- 2 906 875
- US-A- 3 889 100
- US-A- 5 387 258
- US-A1- 2009 194 090

## Beschreibung

Die Erfindung bezieht sich auf einen Backofen mit einem durch eine Ofentür verschließbaren Garraum sowie mit einem insbesondere oberhalb der bevorzugt als Glasplatte ausgebildeten Frontfläche der Ofentür und/oder weiterer Frontflächen vorhandenen Strömungskanal für die erzwungene Abführung von erwärmter Betriebsluft aus dem Backofen.

Die US 2009/194090 A1 beschreibt einen Backofen mit einem horizontalen und frontseitig offenen Strömungskanal.

Ein bekannter Backofen (DE 102006042173 A1) ist mit einer Ofentür ausgerüstet, die durch eine innere Scheibe und durch eine äußere Scheibe begrenzt ist und einen Strömungskanal besitzt, der nach oben begrenzt ist durch eine Abdeckung, die einen geneigten Schenkel aufweist, in welchem zumindest eine Ausströmöffnung vorgesehen ist, die in einen horizontalen Strömungskanal für die Abluft aus einem Schalterraum des Backofens einmündet. Weiterer relevanter Stand der Technik ist aus den Dokumenten US 5387258A, US 3889100 und US 2009/0194090A1 bekannt.

Die aus einem horizontalen Strömungskanal sowie aus dem Inneren der Ofentür ins Freie abgeführte, insbesondere bei Selbstreinigungsbetrieb stark erwärmte Betriebsluft z.B. mit einer Temperatur von ca. 120° C kann bei einem derartigen frontseitigen Abführungssystem die Oberkante der Türfrontfläche z.B. in Form einer Glasplatte berühren und so einen Wärmeaustausch mit unzulässig hoher Oberflächentemperatur insbesondere an der z.B. glasartigen oberen Frontfläche der Ofentür bewirken und dies insbesondere bei Betriebstemperaturen von 400° C bei pyrolytisch selbstreinigenden Backöfen.

Aufgabe der vorliegenden Erfindung ist es, mit einfachen konstruktiven Mitteln eine unzulässig hohe Temperatur an der Frontseite insbesondere der Türfrontseite des Backofens und/oder eine Verschmutzung zu verhindern.

Diese Aufgabe wird bei einem Backofen der eingangs genannten Art erfindungsgemäß dadurch gelöst, dass im Strömungskanal Strömungsleitelemente vorgesehen sind, die einen Kontakt zwischen der mindestens einen angrenzenden Frontfläche und der aus dem Strömungskanal ausströmenden Betriebsluft verhindern.

In vorteilhafter Weise wird hierdurch ein unmittelbarer Strömungskontakt zwischen der eventuell stark erhitzten und/oder verschmutzten Betriebsluft und dem benachbarten jeweiligen Ende der Frontfläche z.B. der Glasplatte der Ofentür verhindert, so dass insbesondere ein intensiver Wärmetausch und eine unzulässig hohe Erhitzung derselben nicht stattfinden kann. Dies gilt insbesondere für die genannte Tür-Frontfläche aus glasartigem oder metallischem Material, aber auch für andere, dem Strömungskanal unmittelbar benachbarte Frontflächen z.B. in Form einer glasartigen Frontplatte vor der Anzeige- und Bedienungseinheit des Backofens.

Strömungsleitelemente sind als Bestandteil der Ofentür und des stationären Ofengehäuses vorgesehen, um eine direkte Berührung zwischen der erhitzten, ins Freie strömenden Betriebsluft und der angrenzenden jeweiligen Frontfläche zu verhindern.

Gemäß der Erfindung weist die Begrenzungskante der Ofentür ein Deckelement auf, das mindestens eine, Strömungskanälen innerhalb der Ofentür zugeordnete Ausströmöffnung aufweist, die dem horizontalen Strömungskanal oberhalb der Ofentür zugewandt ist und Strömungsleitelemente bildet bzw. aufweist.

Erfindungsgemäß ist vorgesehen, dass ein am Gehäuse des Backofens und im Verlauf des Strömungskanals befestigtes, langgestrecktes Strömungsleitelement die Begrenzungskante der Ofentür überzieht und mit einer der Ausströmöffnung des Deckelements benachbarten Strömungsöffnung sowie mit Strömungsleitelementen versehen ist bzw. als solches dient. Auch sorgt eine Erhöhung als eine Art Abrisskante für eine Umlenkung der vom Schalterraum des Backofens herkommenden Betriebsluft.

Das Deckelement mit seinen Strömungsleitelementen besteht vorzugsweise insgesamt oder teilweise aus einem Wärme schlecht leitenden Kunststoff, so dass auch über dieses Deckelement und über seine Strömungsleitelemente kein wesentlicher Wärmetausch zwischen diesem Deckelement und seinen Strömungsleitelementen und den Frontflächen des Backofens stattfinden kann.

Als Strömungsleitelemente sind im Übrigen alle im Strömungsweg angeordneten Einrichtungen geeignet, die einen unmittelbaren Kontakt zwischen der erhitzten Betriebsluft und der jeweiligen Frontfläche verhindern, z.B. in Form von die jeweilige Frontfläche übergreifenden oder überhöht daran anstoßenden Gestaltungen der Strömungsleitelemente oder aber in Form von Strömungs-Abrisskanten im Verlauf des Strömungsweges, die eine gezielte Strömungsleitung auch ohne bis zur Frontfläche gezogene Strömungskanalwände ermöglichen.

Bei einer Variante eines Backofens kann das Deckelement aus mindestens zwei Teilen unterschiedlichen Materials, vorzugsweise aus Kunststoff und Metall bestehen. Beispielsweise kann ein die Ausströmöffnung aufweisender Bauteil des Deckelements aus einem vorzugsweise mit Kunststoff beschichteten metallischen Material bestehen. Damit weist das unmittelbar der Abströmung der erhitzten Abluft aus der Ofentür dienende oder daran angrenzende Teil des Deckelements eine hohe thermische Formbeständigkeit auf und ist aufgrund dessen aufwändiger, z.B. vielwinkeliger Formgebung kostensparender als Metallteil herstellbar.

Die Erfindung ist anhand von in der Zeichnung dargestellten Beispielen und einer erfindungsgemäßen Ausführungsform nach Fig. 6 nachstehend erläutert.

Es zeigt:
- Figur 1: Die Schnittansicht eines Teils eines Backofens mit Darstellung der oberen Begrenzungskante der Ofentür und der peripheren Teile des Ofengehäuses;
- Figur 2 bis 5: Unterschiedliche Varianten eines die Begrenzungskante der Ofentür überziehenden Deckelements in einer der Figur 1 ähnlichen Detail-Schnittansicht;
- Figur 6: Eine weitere Detail-Schnittansicht mit einer von den Varianten gemäß Figur 1 bis 5 abweichenden Ausgestaltung von gehäusefest angeordneten Strömungsleitelementen;
- Figur 7 bis 9: Weitere Varianten des Deckelements gemäß Figur 1 bis 5, bestehend aus mehreren Teilen.

Die Teilansicht eines Backofens gemäß Figur 1 zeigt den oberen stationären Teil eines Backofen-Gehäuses 1 mit einem durch einen Garraum-Flansch 2 begrenzten Garraum 3 üblicher Bauart, mit einer mit Abstand oberhalb des Garraumes 3 platzierten gehäusefesten Schalterraum-Einheit 4 mit gemäß Pfeil 7 frontseitigem z.B. als Glasplatte ausgebildeten Bedienpaneel 5 sowie mit einem zwischen Garraum 3 und Schalterraum-Einheit 4 angeordneten horizontalen Strömungskanal 6, der frontseitig begrenzt ist einerseits durch das Bedienpaneel 5 und andererseits durch eine in den Figuren in geschlossenem Zustand gezeigte Ofentür 8, bestehend aus einem dreiteiligen, wärmedämmenden Glasplatten-Verbund 9 und einer z.B. ebenfalls aus Glasmaterial bestehenden Frontscheibe 10 mit Frontfläche 11 sowie mit daran befestigtem Türgriff 12. Nicht dargestellt ist eine zwischen Garraum-Flansch 2 und Ofentür 8 in üblicherweise angeordnete, die Garraumöffnung umziehende Dichtung. Zwischen den Glasplatten des Glasplatten-Verbundes 9 sind Strömungskanäle 13 ausgebildet, die eine Durchströmung der Ofentür 8 z.B. vom unteren, offenen Ende bis zu den oberen Ausströmöffnungen 14 bewirken und damit eine Abführung der erhitzten Abluft in der, den stark erhitzten Garraum 3 abschließenden Ofentür 8 in Richtung des horizontalen Strömungskanals 6 gemäß den in den Figuren dargestellten Pfeilen ermöglichen.

Als Träger der Ausströmöffnungen 14 dient ein Deckelement 15, das gemäß Figur 1 einen nach hinten, also in Richtung des Garraumes 3 abgeschrägten Elementeteil 15.1 aufweist. Das Deckelement 15 ist am frontseitigen Ende beschichtet mit einem Wärme schlecht leitenden, aber temperaturresistenten Kunststoffteil 16, der die Frontscheibe 10 der Ofentür 8 überragt und insofern eine Begrenzung des Strömungskanals 6 darstellt und eine direkte Berührung der erhitzten Betriebsluft mit der Oberkante der Frontscheibe 10 und damit einen wesentlichen Wärmetausch mit derselben verhindert.

Beim Backofen gemäß Figur 2 überragt in wesentlicher Übereinstimmung mit Figur 1 das z.B. voll aus Kunststoff bestehende Deckelement 15.2 die Frontscheibe 10 und deren Frontfläche 11 mit einer mehrfach winkeligen Kontur. Auch hierbei ist die mindestens eine Ausströmöffnung 14 in einem abgeschrägten Elementeteil des Deckelements 15.2 angeordnet. Bei Figur 3 ist bezüglich Figur 1 und 2 unterschiedlich, dass das Deckelement 15.3 nicht die Frontplatte oder Frontscheibe 10 übergreift, sondern diese überragend an diese rückseitig anstößt, wodurch ein Strömungsleitelement gebildet ist, das eine direkte Berührung zwischen der erhitzten Betriebsluft und der Frontscheibe 10 verhindert.

Beim Backofen gemäß Figur 4 übergreift das Deckelement 15.4 wiederum die Frontscheibe 10 und umgreift dieselbe mit einem vertikalen Flansch 15.5.

Unterschiedlich zu den vorhergehenden Varianten des Backofens ist bei Figur 5 das Deckelement 15.6 einstückig versehen mit einer höckerartigen, erhöhten Strömungs-Abrisskante 15.9, die in den Strömungskanal 6 (Figur 1 bis 4) hineinragt und welche die Abluftströmung der erhitzten Betriebsluft in eine von der Oberkante der Frontscheibe 10 entfernte Strömungsbahn lenkt. Zusätzlich oder alternativ kann eine Abrisskante 15.8 am anströmseitigen Beginn des Deckelements 15.6 angebracht sein, die auch die Aufgabe hat, die Abluftströmung von der Frontscheibe 10 wegzuleiten.

Beim erfindungsgemäßen Ausführungsbeispiel gemäß Figur 6 ist am Ofengehäuse, also stationär, ein langgestrecktes z.B. aus Metallblech gebildetes Strömungsleitelement 17 befestigt, das mit geringem Abstand die obere Begrenzungskante der Ofentür 8 überzieht und eine Strömungsöffnung 18 aufweist, die mit der Ausströmöffnung 14' des Deckelements 15.7 fluchtet, so dass die aus den Strömungskanälen 13 in Pfeilrichtung ankommende erhitzte Betriebsluft durch die Strömungsöffnung 18 hindurch in den horizontalen Strömungskanal 6 gelangt und in Pfeilrichtung nach außen abgeführt wird. Auch sorgt eine Erhöhung 19 als eine Art Abrisskante für eine Umlenkung der vom Schalterraum des Backofens herkommenden Betriebsluft.

Bei den Varianten des Backofens gemäß den Figuren 7, 8 und 9 besteht das Deckelement 20.1, 20.2 und 20.3 aus jeweils zwei Teilen unterschiedlichen Materials, also z.B. aus Kunststoff einerseits und aus Metall bzw. mit Kunststoff beschichtetem Metallblech andererseits. Bei Figur 7 ist ein z.B. aus Kunststoff bestehendes Deckelement 20.1 durch ein laschenartiges Bauteil 21.1 mit der inneren Glasscheibe der Ofentür 8 des Scheiben-Verbundes 9 verbunden, z.B. mittels einem nietartigen oder verschränkten Verbindungselements 22. Das Deckelement 20.1 weist wiederum mindestens eine Ausströmöffnung 14 auf, gebildet durch im Rahmen eines abgeschrägten virtuellen Elementeteils 20.1.1 um das Maß der Ausströmöffnung 14 nahezu parallel gegeneinander verlaufenden Laschen 20.1.1.1 und 20.1.1.2.

Bei Figur 8 ist die Ausströmöffnung 14' Bestandteil des metallischen Bauteils 21.2 des Deckelements 20.2, welches Bauteil 21.2 einerseits mit dem aus Kunststoff bestehenden verkürzten Deckelement 20.2 an der Stelle 22 verbunden ist und andererseits sich an die innere Glasscheibe des Scheiben-Verbundes 9 anschmiegt.

Bei Figur 9 ist der aus Metall bestehende Bauteil 21.3 noch ausgedehnter gestaltet, weist die Ausströmöffnung 14' auf und ist an der Stelle 23 mit einem frontseitigen, aus Kunststoff bestehenden, die frontseitige Glasscheibe 10 übergreifenden Teil 20.4 des Deckelements 20.3 verbunden, im übrigen ähnlich dem Bauteil 21.2 gemäß Figur 8 ausgestaltet.

## Patentansprüche

1. Backofen mit einem durch eine Ofentür (8) verschließbaren Garraum (3) sowie mit einem oberhalb der bevorzugt als Glasplatte ausgebildeten Frontfläche (11) der Ofentür (8) vorhandenen und einer weiteren Frontfläche (5) unmittelbar benachbarten, zu einer Frontseite des Backofens hin offenen Strömungskanal (6) für die erzwungene Abführung von erwärmter und/oder verschmutzter Betriebsluft aus dem Backofen, wobei im Strömungskanal (6) ein langgestrecktes Strömungsleitelement (17) vorgesehen ist, welches einen Kontakt zwischen den Frontflächen (11, 5) und der aus dem Strömungskanal (6) ausströmenden Betriebsluft verhindert, **dadurch gekennzeichnet, dass** eine Begrenzungskante der Ofentür (8) ein Deckelement (15.7) aufweist, das mindestens eine den Strömungskanälen (13) innerhalb der Ofentür (8) zugeordnete Ausströmöffnung (14') aufweist, die dem horizontalen Strömungskanal (6) oberhalb der Ofentür (8) zugewandt ist und ein weiteres Strömungsleitelement bildet bzw. aufweist, wobei das Strömungsleitelement (17) am Gehäuse (1) des Backofens und im Verlauf des Strömungskanals (6) befestigt ist, die Begrenzungskante der Ofentür (8) überzieht und mit einer der Ausströmöffnung (14') des Deckelements (15.7) benachbarten Strömungsöffnung (18) versehen ist, wobei das am Gehäuse (1) des Backofens befestigte Strömungsleitelement (17) eine Erhöhung (19) aufweist, welche als eine Art Abrisskante für eine Umlenkung der von einem Schalterraum des Backofens herkommenden Betriebsluft sorgt.

2. Backofen nach Anspruch 1, **dadurch gekennzeichnet, dass** das Gehäuse (1) des Backofens stationär ist.

3. Backofen nach einem der vorhergehenden Ansprüche, **dadurch gekennzeichnet, dass** das Deckelement (15.7) in einem in Richtung des Garraumes (3) abgeschrägten Elementeteil (15.1) die mindestens eine Ausströmöffnung (14') aufweist.

4. Backofen nach einem der vorhergehenden Ansprüche, **dadurch gekennzeichnet, dass** das Deckelement (15.7) als diskreter, vorzugsweise aus Wärme schlecht leitendem Kunststoff bestehender Bauteil ausgebildet ist.

5. Backofen nach einem der Ansprüche 1 bis 4, **dadurch gekennzeichnet, dass** das Deckelement (15.7) zumindest teilweise Bestandteil eines die Ofentür (8) zum Garraum (3) hin begrenzenden Türbodens ist.

## Claims

1. Baking oven with a cooking compartment (3) which can be closed off by an oven door (8) as well as with a flow duct (6), which is present above the front surface (11) of the oven door (8) preferably embodied as a glass plate and is directly adjacent to a further front surface (5) and open towards a front side of the baking oven, for the forced dissipation of heated and/or contaminated operating air from the baking oven, wherein there is provision in the flow duct (6) for an elongated flow conducting element (17), which prevents contact between the front surfaces (11, 5) and the operating air escaping from the flow duct (6), **characterised in that** a delimiting edge of the oven door (8) has a cover element (15.7), which has at least one escape opening (14') allocated to the flow ducts (13) within the oven door (8), which faces towards the horizontal flow duct (6) above the oven door (8) and forms or has a further flow conducting element, wherein the flow conducting element (17) is fastened to the housing (1) of the baking oven and in the course of the flow duct (6), covers the delimiting edge of the oven door (8) and is provided with a flow opening (18) adjacent to the escape opening (14') of the cover element (15.7), wherein the flow conducting element (17) fastened to the housing (1) of the baking oven has a raised part (19), which serves to divert the operating air coming from a switch compartment of the baking oven as a type of tear-off edge.

2. Baking oven according to claim 1, **characterised in that** the housing (1) of the baking oven is stationary.

3. Baking oven according to one of the preceding claims, **characterised in that** the cover element (15.7) has the at least one escape opening (14') in an element part (15.1) slanted in the direction of the cooking compartment (3).

4. Baking oven according to one of the preceding claims, **characterised in that** the cover element (15.7) is embodied as a discrete component, preferably consisting of a plastic which conducts heat poorly.

5. Baking oven according to one of claims 1 to 4, **characterised in that** the cover element (15.7) is at least partially a component of a door bottom delimiting the oven door (8) from the cooking compartment (3).

## Revendications

1. Four de cuisson pourvu d'un compartiment de cuisson (3) pouvant être fermé au moyen d'une porte de four (8), ainsi que d'un conduit d'écoulement (6) situé au-dessus de la face frontale (11), configurée de préférence en tant que plaque de verre, de la porte de four (8), directement contigu à une autre face frontale (5) et ouvert vers un côté frontal du four de cuisson, pour l'évacuation forcée de l'air de fonctionnement chauffé et/ou pollué du four de cuisson, un élément de guidage d'écoulement (17) allongé étant prévu dans le conduit d'écoulement (6), qui empêche un contact entre les faces frontales (11, 5) et l'air de fonctionnement sortant du conduit d'écoulement (6), **caractérisé en ce qu'**un bord de délimitation de la porte de four (8) comporte un élément de recouvrement (15.7) qui comporte au moins une ouverture de sortie (14') associée aux conduits d'écoulement (13) au sein de la porte de four (8) qui est orientée vers le conduit d'écoulement (6) horizontal au-dessus de la porte de four (8) et comporte ou forme un autre élément de guidage d'écoulement, l'élément de guidage d'écoulement (17) étant fixé au niveau de l'enveloppe (1) du four de cuisson et dans la continuité du conduit d'écoulement (6), couvrant le bord de délimitation de la porte de four (8) et étant pourvu d'une ouverture d'écoulement (18) avoisinant l'ouverture de sortie (14') de l'élément de recouvrement (15.7), l'élément de guidage d'écoulement (17), fixé au niveau de l'enveloppe (1) du four de cuisson, comportant une élévation (19) qui, comme sorte de bord de rupture, garantit une déviation de l'air de fonctionnement provenant d'un compartiment de commutation du four de cuisson.

2. Four de cuisson selon la revendication 1, **caractérisé en ce que** l'enveloppe (1) du four de cuisson est fixe.

3. Four de cuisson selon l'une des revendications précédentes, **caractérisé en ce que** l'élément de recouvrement (15.7) comporte, dans une partie d'élément (15.1) obliquée dans le sens du compartiment de cuisson (3), au moins une ouverture de sortie (14').

4. Four de cuisson selon l'une des revendications précédentes, **caractérisé en ce que** l'élément de recouvrement (15.7) est réalisé en tant que composant discret, de préférence en matière plastique mauvaise conductrice de chaleur.

5. Four de cuisson selon l'une des revendications 1 à 4, **caractérisé en ce que** l'élément de recouvrement (15.7) est au moins en partie un élément constitutif d'un fond de porte délimitant la porte de four (8) en direction du compartiment de cuisson (3).
